# EUROPÄISCHE PATENTSCHRIFT

(11) **EP 1 110 634 B1**
(45) Veröffentlichungstag und Bekanntmachung des Hinweises auf die Patenterteilung: **16.02.2005**
(21) Anmeldenummer: 00126993.5
(22) Anmeldetag: 08.12.2000
(51) Int. Cl.: B21B 37/16

(54) **Regeleinrichtung für ein- oder mehrgerüstige Walzstrassen**
Control device for single or multiple stand rolling mills
Dispositif de commande pour laminoirs à une ou plusieurs cages

(30) Priorität: 22.12.1999 DE 19962183
(43) Veröffentlichungstag der Anmeldung: 27.06.2001
(73) Patentinhaber: SIEMENS AKTIENGESELLSCHAFT, 80333 München (DE)
(72) Erfinder: Felkl, Hans-Joachim, Dipl.-Ing., 91301 Forchheim (DE)

(56) Entgegenhaltungen:
- EP-A- 0 063 633
- DE-A- 2 129 629
- DE-A- 4 141 742
- PATENT ABSTRACTS OF JAPAN vol. 011, no. 014 (M-553), 14. Januar 1987 (1987-01-14) & JP 61 189811 A (SUMITOMO METAL IND LTD), 23. August 1986 (1986-08-23)

## Beschreibung

Die Erfindung bezieht sich, gemäß Auspruch 1, auf eine Regeleinrichtung für eine Walzstraße mit mindestens einem Walzgerüst und einer bezüglich des Walzgerüsts auslaufseitigen, z. B. als S-Rolle ausgebildeten Rollenanordnung,
- wobei die Regeleinrichtung als Massenflussregelung ausgebildet ist, mittels derer die Banddicke eines in der Walzstraße zu walzenden Metallbandes regelbar ist,
- wobei die Regeleinrichtung eine der Rollenanordnung zugeordnete erste Drehzahlregelungseinheit aufweist, der ein Drehzahlsollwert vorgebbar ist.

Eine derartige Regeleinrichtung ist z. B. aus der DE-A-41 41 742 bekannt.

Aus den Patent Abstracts of Japan zur JP-A-61 189 811 ist eine Regeleinrichtung für eine Walzstraße mit mindestens einem Walzgerüst und einer bezüglich des Walzgerüsts auslaufseitigen Rollenanordnung bekannt, die als Massenflussregelung ausgebildet ist und mittels derer de Banddicke eines in der Walzstraße zu walzenden Metallbandes regelbar ist.

Ähnliche Offenbarungsgehalte sind der DE-A-2 129 629 und der EP-A-0 063 633 zu entnehmen.

Bei bekannten derartigen Regeleinrichtungen ist üblicherweise das auslaufseitige, letzte Walzgerüst einer Walzstraße als Speedmaster der Walzstraße ausgebildet. Die auslaufseitige Bandgeschwindigkeit des Metallbandes ist mit der Walzenumfangsgeschwindigkeit des letzten Walzgerüsts, die der Speedmaster regelt, über die Materialvoreilung verknüpft. Veränderungen der Materialvoreilung, die aus Arbeitspunktverschiebungen resultieren, bewirken Banddickenfehler. Die vorstehend erwähnten Arbeitspunktverschiebungen am letzten Walzgerüst der Walzstraße werden z.B. durch Änderungen der Walzspaltschmierung, der Bandzüge, der Abnahme und dgl. hervorgerufen.

Der Erfindung liegt die Aufgabe zugrunde, eine Regelung der Banddicke des die Walzstraße durchlaufenden Metallbandes zu erreichen, bei der der auslaufseitige Massenfluss der Walzstraße mit hoher Dynamik einprägbar ist.

Die Aufgabe wird dadurch gelöst,
- dass der ersten Drehzahlregelungseinheit ein fester Drehzahlsollwert vorgebbar ist, der gleich einer auslaufseitigen Sollbandgeschwindigkeit des zu walzenden Metallbandes ist, und
- dass die auslaufseitige Rollenanordnung durch die drehzahlkonstante Regelung durch die erste Drehzahlregelungseinheit als Speedmaster der Walzstraße betreibbar ist.

Wenn die erfindungsgemäße Regeleinrichtung eine zweite Drehzahlregelungseinheit aufweist, die einer z. B. als S-Rolle ausgebildeten einlaufseitigen Rollenanordnung der Walzstraße zugeordnet ist und mittels derer die Drehzahl der einlaufseitigen Rollenanordnung in Abhängigkeit vom Drehzahlsollwert der auslaufseitigen Rollenanordnung, der Sollbanddicke des Metallbandes am Einlauf der Walzstraße und der Abweichung der Banddicke von dieser Sollbanddicke regelbar ist, können sowohl die Auslauf- als auch die Einlaufgeschwindigkeit, letztere in Abhängigkeit von der gemessenen Einlaufdicke des Metallbandes, und damit über das Massenflußgesetz die Auslaufdicke starr geregelt werden. Hierdurch läßt sich eine Verbesserung der erreichbaren Toleranzen vor allem in dynamischen Übergangsphasen erreichen.

Zweckmäßigerweise ist der zweiten Drehzahlregelungseinheit ein Steuerelement zugeordnet, welches die zweite Drehzahlregelungseinheit in Abhängigkeit von der vorgebbaren einlaufseitigen Sollbanddicke und der Abweichung der Banddicke von dieser Sollbanddicke steuert. Hierzu ist das Steuerelement der zweiten Drehzahlregelungseinheit vorteilhaft über ein erstes Massenflussregelglied an ein Banddickenmessgerät angeschlossen, das vorzugsweise in Bandlaufrichtung stromab der einlaufseitigen Rollenanordnung der Walzstraße angeordnet ist.

Zur Beherrschung der Materialvoreilung weist die erfindungsgemäße Regeleinrichtung vorteilhaft eine dritte Drehzahlregelungseinheit auf, die dem Walzgerüst zugeordnet ist und mittels derer die Drehzahl des Walzgerüsts in Abhängigkeit von dem für die auslaufseitige Rollenanordnung vorgegebenen festen Drehzahlsollwert unter Berücksichtigung von im Bereich des Walzgerüsts auftretenden Arbeitspunktverschiebungen regelbar ist.

Hierzu ist die dritte Drehzahlregelungseinheit der Regeleinrichtung vorteilhaft an ein zweites Massenflussregelglied angeschlossen, das an ein in Bandlaufrichtung stromauf des Walzgerüsts angeordnetes erstes Bandzugmesselement und an ein in Bandlaufrichtung stromab des Walzgerüsts angeordnetes zweites Bandzugmesselement angeschlossen ist.

Des weiteren sind bei einer vorteilhaften Ausführungsform der erfindungsgemäßen Regeleinrichtung dem Walzgerüst eine Zugregeleinheit, die an das erste Bandzugmesselement angeschlossen und mittels derer der Einlaufzug des Walzgerüsts über die Anstellung desselben durch einen ersten Regelalgorithmus kontrollierbar ist, und eine Gerüstregeleinheit zugeordnet, mittels derer über einen zweiten Regelalgorithmus und einen Antrieb des Walzgerüsts als Stellglied ein über einen Walzspalt des Walzgerüsts konstanter Zugverlauf realisierbar ist.

Im folgenden wird die Erfindung an Hand einer Ausführungsform unter Bezugnahme auf die Zeichnung näher erläutert, in deren einziger Figur das massenflussorientierte Regelungskonzept einer erfindungsgemäßen Regeleinrichtung für ein- oder mehrgerüstige Walzstraßen in Verbindung mit einer eingerüstigen Walzstraße prinzipiell dargestellt ist.

Eine in der einzigen Figur der Zeichnung dargestellte Walzstraße hat eine einlaufseitige Rollenanordnung 1, die, wie sich aus der Figur ergibt, als S-Rolle 1 ausgebildet ist. In einer durch einen Pfeil 2 gekennzeichneten Bandlaufrichtung folgt stromab der einlaufseitigen S-Rolle 1 ein Walzgerüst 3, durch dessen Walzenspalt hindurch das Metallband einer auslaufseitigen Rollenanordnung 4, die ebenfalls als S-Rolle 4 ausgebildet ist, zugeführt wird.

In der Figur wird die Erfindung an Hand einer eingerüstigen Walzstraße dargestellt; selbstverständlich ist es jedoch auch möglich, eine erfindungsgemäße Regeleinrichtung bei mehrgerüstigen Walzstraßen einzusetzen, wobei dann jeweils das der auslaufseitigen S-Rolle 4 stromauf angeordnete Walzgerüst an die Stelle des Walzgerüsts 3 der Walzstraße gemäß der Figur tritt.

Die massenflussorientierte erfindungsgemäße Regeleinrichtung umfasst zunächst eine erste Drehzahlregelungseinheit 5, welche der als S-Rolle 4 ausgebildeten auslaufseitigen Rollenanordnung 4 der Walzstraße zugeordnet ist. Mittels der ersten Drehzahlregelungseinheit 5 wird für die auslaufseitige S-Rolle 4 eine feste Drehzahl vorgegeben, wodurch für die auslaufseitige S-Rolle 4 eine Rollenumfangsgeschwindigkeit fixiert wird, durch die eine Bandgeschwindigkeit V₁* des die Walzstraße auslaufseitig verlassenden Metallbandes festgelegt wird. Entsprechend ist die auslaufseitige S-Rolle 4 für die Walzstraße ein geschwindigkeitsgeregelter "Speedmaster".

Zur erfindungsgemäßen Regeleinrichtung gehört des weiteren eine zweite Drehzahlregelungseinheit 6, die der einlaufseitigen S-Rolle 1 zugeordnet ist. Diese zweite Drehzahlregelungseinheit 6 regelt die Drehzahl der einlaufseitigen S-Rolle 1, so dass sich für die Rollenumfangsgeschwindigkeit der einlaufseitigen S-Rolle 1 und damit für die einlaufseitige Bandgeschwindigkeit des die Walzstraße durchlaufenden Metallbandes eine Geschwindigkeit von${\text{V0*dyn = V}}_{\text{1}} \text{*x} \frac{{\text{H}}_{\text{1}} \text{*}}{{\text{H}}_{\text{0}} {\text{* + Δh}}_{\text{0}}}$ ergibt.

In dieser Gleichung stehen
V₀*_{dyn} für den Sollwert der einlaufseitigen Bandgeschwindigkeit des Metallbandes,
V₁* für den Sollwert der auslaufseitigen Bandgeschwindigkeit des Metallbandes,
Hi* für den Sollwert der auslaufseitigen Banddicke des Metallbandes,
H₀* für den Sollwert der einlaufseitigen Banddicke des Metallbandes und
Δh₀ für die einlaufseitige Abweichung der Banddicke des Metallbandes vom einlaufseitigen Sollwert der Banddicke des Metallbandes.

Der zweiten Drehzahlregelungseinheit 6 ist daher ein Steuerelement 7 zugeordnet, das über ein erstes Massenflussregelglied 8 mit einem Banddickenmessgerät 9 verbunden ist, das stromab der einlaufseitigen S-Rolle 1 in der Walzstraße angeordnet ist. Des weiteren wird in das Steuerelement 7 ein errechneter Geschwindigkeitswert Vo* eingegeben, der in Abhängigkeit vom Sollwert V₁* für die Geschwindigkeit an der auslaufseitigen S-Rolle 4 unter Nichtberücksichtigung etwaiger Banddickenabweichungen ermittelt wird. In dem Steuerelement 7 wird dieser Sollwert V₀* mit einer im ersten Massenflussregelglied 8 entsprechend der tatsächlichen, im Banddickenmessgerät 9 erfassten Banddicke des Metallbandes ermittelten Korrekturgröße überlagert, so dass die zweite Drehzahlregelungseinheit 6 die einlaufseitige S-Rolle 1 der Walzstraße unter Berücksichtigung des Massenflussgesetzes regelt.

Mit der ersten Drehzahlregelungseinheit 5 und der zweiten Drehzahlregelungseinheit 6 wird sowohl die Auslauf- als auch die Einlaufgeschwindigkeit, letztere unter Berücksichtigung der tatsächlich an der Einlaufseite der Walzstraße gemessenen Banddicke des Metallbandes, und damit über das Massenflussgesetz die auslaufseitige Banddicke des Metallbandes starr geregelt. Hierdurch kann insbesondere in dynamischen Übergangsphasen eine Verbesserung der erreichbaren Toleranzen erwartet werden.

Um die Materialvoreilung, die bei Regelkonzepten nach dem Massenflussgesetz als Störgröße wirkt, zu beherrschen, weist die erfindungsgemäße Regeleinrichtung eine dritte Drehzahlregelungseinheit 10 auf, mittels derer die Drehzahl und damit die Walzenumfangsgeschwindigkeit des Walzengerüsts 3 regelbar ist.

In die dritte Drehzahlregelungseinheit 10 wird die fest vorgegebene auslaufseitige Bandgeschwindigkeit V₁* als Basisgröße eingegeben. Des weiteren ist der dritten Drehzahlregelungseinheit 10 ein zweites Massenflussregelglied 11 zugeordnet, welches seinerseits an ein in Bandlaufrichtung stromauf des Walzgerüsts 3 angeordnetes erstes Bandzugmesselement 12 und an ein in Bandlaufrichtung stromab des Walzgerüsts 3 angeordnetes zweites Bandzugmesselement 13 angeschlossen ist.

Arbeitspunktverschiebungen des Walzgerüsts 3 haben eine Veränderung der Materialvoreilung zur Folge, welche zu Banddickenfehlern führen kann. Eine solche Arbeitspunktverschiebung bzw. die daraus resultierende Materialvoreilung führt zu Differenzen zwischen dem Messwert des ersten Bandzugelements 12 und demjenigen des zweiten Bandzugelements 13. Wenn derartige Messwertdifferenzen auftreten, werden sie im zweiten Massenflussregelglied 11 erfasst und bei der Schaffung einer Korrekturgröße berücksichtigt, mit welcher in der dritten Drehzahlregelungseinheit 10 die vorgegebene Bandauslaufgeschwindigkeit V₁* überlagert wird. Hierdurch wird eine aus Arbeitspunktverschiebungen des Walzgerüsts 3 resultierende Materialvoreilung in engsten Grenzen gehalten, so dass kaum bzw. keine Banddickenfehler des Metallbandes auftreten können.

Der Einlaufzug des Walzgerüsts 3 wird mittels einer Zugregeleinheit 14 über die Anstellung des Walzgerüsts 3 durch einen ersten Regelalgorithmus kontrolliert. Für einen konstanten Zugverlauf über den Walzspalt des Walzgerüsts 3 sorgt mit Hilfe eines zweiten Regelalgorithmus eine Gerüstregeleinheit 15, deren Stellglied ein Antrieb des Walzgerüsts 3 ist.

Durch die erfindungsgemäße Regeleinrichtung wird eine Verbesserung der Banddicke beim Walzen durch Beherrschung der als Störgröße bei Regelkonzepten nach dem Massenflussgesetz wirkenden Materialvoreilung erreicht. Der auslaufseitige Massenfluss an der auslaufseitigen S-Rolle 4 wird durch die hochgenauen Stellgrößen der Geschwindigkeitssollwerte an der auslaufseitigen S-Rolle 4 mit deren hoher Dynamik eingeprägt. Damit wird im Falle der erfindungsgemäßen Regeleinrichtung die Zielgröße bzw. die Banddicke des Metallbandes an der Auslaufseite der Walzstraße eingeprägt und nicht mehr - wie beim Stand der Technik - eine Störung in der Zielgröße ausgeregelt. Die einzelnen Anlagenkomponenten der Walzstraße werden in ein zugehöriges übergeordnetes, auf dem Massenflussgesetz beruhendes Regelkonzept eingebettet.

## Patentansprüche

1. Regeleinrichtung für eine Walzstrasse mit mindestens einem Walzgerüst (3) und einer bezüglich des Walzgerüsts (3) auslaufseitigen, z. B. als S-Rolle ausgebildeten Rollenanordnung (4),
- wobei die Regeleinrichtung als Massenflussregelung ausgebildet ist, mittels derer die Banddicke eines in der Walzstrasse zu walzenden Metallbandes regelbar ist,
- wobei die Regeleinrichtung eine der Rollenanordnung (4) zugeordnete erste Drehzahlregelungseinheit (5) aufweist,
**dadurch gekennzeichnet, dass** :
- der ersten Drehzahlregelungseinheit (5) ein fester Drehzahlsollwert für die auslaufseitige Rollenanordnung (4) vorgebbar ist, der eine auslaufseitige Sollbandgeschwindigkeit (V₁*) des zu walzenden Metallbandes festlegt, und dass
- die auslaufseitige Rollenanordnung (4) durch die drehzahlkonstante Regelung durch die erste Drehzahlregelungseinheit (5) als Speedmaster der Walzstrasse betreibbar ist.

2. Regeleinrichtung nach Anspruch 1, die eine zweite Drehzahlregelungseinheit (6) aufweist, die einer z. B. als S-Rolle ausgebildeten einlaufseitigen Rollenanordnung (1) der Walzstraße zugeordnet ist und mittels derer die Drehzahl der einlaufseitigen Rollenanordnung (1) in Abhängigkeit vom Drehzahlsollwert (V₁*) der auslaufseitigen Rollenanordnung (4), der Sollbanddicke (H₀*) des Metallbandes am Einlauf der Walzstraße und der Abweichung (Δh₀) der Banddicke von dieser Sollbanddicke (H₀*) regelbar ist.

3. Regeleinrichtung nach Anspruch 2, bei der der zweiten Drehzahlregelungseinheit (6) ein Steuerelement (7) zugeordnet ist, welches die zweite Drehzahlregelungseinheit (6) in Abhängigkeit von der vorgebbaren einlaufseitigen Sollbanddicke (H₀*) und der Abweichung (Δh₀) der Banddicke von dieser Sollbanddicke (H₀*) steuert.

4. Regeleinrichtung nach Anspruch 3, bei der das Steuerelement (7) der zweiten Drehzahlregelungseinheit (6) über ein erstes Massenflussregelglied (8) an ein Banddickenmessgerät (9) angeschlossen ist das in Bandlaufrichtung stromab der einlaufseitigen Rollenanordnung (1) der Walzstraße angeordnet ist.

5. Regeleinrichtung nach einem der Ansprüche 1 bis 4, die eine dritte Drehzahlregelungseinheit (10) aufweist, die dem Walzgerüst (3) zugeordnet ist und mittels derer die Drehzahl des Walzgerüsts (3) in Abhängigkeit von dem für die auslaufseitige Rollenanordnung (4) vorgegebenen festen Drehzahlsollwert (V₁*) unter Berücksichtigung von im Bereich des Walzgerüsts (3) auftretenden Arbeitspunktverschiebungen regelbar ist.

6. Regeleinrichtung nach Anspruch 5, bei der die dritte Drehzahlregelungseinheit (10) an ein zweites Massenflussregelglied (11) angeschlossen ist, das an ein in Bandlaufrichtung stromauf des Walzgerüsts (3) angeordnetes erstes Bandzugmesselement (12) und an ein in Bandlaufrichtung stromab des Walzgerüsts (3) angeordnetes zweites Bandzugmesselement (13) angeschlossen ist.

7. Regeleinrichtung nach Anspruch 6, bei der dem Walzgerüst (3) eine Zugregeleinheit (14), die an das erste Bandzugmesselement (12) angeschlossen und mittels derer der Einlaufzug des Walzgerüsts (3) über die Anstellung desselben durch einen ersten Regelalgorithmus kontrollierbar ist, und eine Gerüstregeleinheit (15) zugeordnet sind, mittels derer über einen zweiten Regelalgorithmus und einen Antrieb des Walzgerüsts (3) als Stellglied ein über einen Walzspalt des Walzgerüsts (3) konstanter Zugverlauf realisierbar ist.

## Claims

1. Control device for a rolling mill train having at least one rolling stand (3) and a roller arrangement (4) which is on the outlet side with respect to the rolling stand (3) and is designed, for example, as an S roller,
- the control device being designed as a mass flow controller which can be used to control the strip thickness of a metal strip which is to be rolled in the rolling mill train,
- the control device having a first rotational-speed control unit (5) assigned to the roller arrangement (4), **characterized in that**
- a fixed set rotational speed value for the outlet-side roller arrangement (4), which defines an outlet-side set strip velocity (V₁*) of the metal strip which is to be rolled, can be preset for the first rotational-speed control unit (5), and **in that**
- the outlet-side roller arrangement (4), as a result of the constant-rotational-speed control provided by the first rotational-speed control unit (5) can be operated as the speedmaster of the rolling mill train.

2. Control device according to Claim 1, which has a second rotational-speed control unit (6) which is assigned to an inlet-side roller arrangement (1), designed for example as an S roller, of the rolling mill train and by means of which it is possible to control the rotational speed of the inlet-side roller arrangement (1) as a function of the set rotational speed value (V₁*) of the outlet-side roller arrangement (4), the set strip thickness (H₀*) of the metal strip at the inlet of the rolling mill train and the deviation (Δh₀) in the strip thickness from this set strip thickness (H₀*).

3. Control device according to Claim 2, in which the second rotational-speed control unit (6) is assigned a control element (7) which controls the second rotational-speed control unit (6) as a function of the presetable inlet-side set strip thickness (H₀*) and the deviation (Δh₀) in the strip thickness from this set strip thickness (H₀*).

4. Control device according to Claim 3, in which the control element (7) of the second rotational-speed control unit (6) is connected to a strip-thickness measuring appliance (9) via a first mass flow control member (8).

5. Control device according to one of Claims 1 to 4, which has a third rotational-speed control unit (10) which is assigned to the rolling stand (3) and can be used to control the rotational speed of the rolling stand (3) as a function of the fixed set rotational speed value (V₁*) which has been preset for the outlet-side roller arrangement (4), taking into account working point shifts which occur in the region of the rolling stand (3).

6. Control device according to Claim 5, in which the third rotational-speed control unit (10) is connected to a second mass flow control member (11), which in turn is connected to a first strip tension measuring element (12), arranged upstream of the rolling stand (3) in the strip running direction, and to a second strip tension measuring element (13), arranged downstream of the rolling stand (3) in the strip running direction.

7. Control device according to Claim 6, in which the rolling stand (3) is assigned a tension control unit (14), which is connected to the first strip tension measuring element (12) and can be used to monitor the inlet tension of the rolling stand (3) by means of the adjustment of the latter using a first control algorithm, and a stand control unit (15), which can be used, via a second control algorithm and a drive of the rolling stand (3) as actuator, to realize a tension profile which is constant across a roll nip of the rolling stand (3).

## Revendications

1. Dispositif de régulation pour un laminoir pourvu d'au moins une cage (3) de laminoir et d'un ensemble (4) de rouleaux situé du côté de sortie par rapport à la cage (3) de laminoir et réalisé par exemple sous forme de rouleau en S,
- le dispositif de régulation étant conçu comme régulation de débit massique, au moyen de laquelle on peut réguler l'épaisseur d'un feuillard métallique à laminer dans le laminoir,
- le dispositif de régulation comportant une première unité (5) de régulation de vitesse de rotation associée à l'ensemble (4) de rouleaux,
**caractérisé en ce que** :
- une consigne fixe de vitesse de rotation pour l'ensemble (4) de rouleaux du côté de sortie peut être prescrite à la première unité (5) de régulation de vitesse de rotation, consigne qui définit une vitesse (V₁*) de consigne de sortie du feuillard métallique à laminer,
- et **en ce que** l'ensemble (4) de rouleaux du côté de sortie peut être exploité par la régulation à vitesse de rotation constante, au moyen de la première unité (5) de régulation de vitesse de rotation, en tant que prescripteur de vitesse (« speed master ») du laminoir.

2. Dispositif de régulation suivant la revendication 1, qui comprend une deuxième unité (6) de régulation de vitesse de rotation qui est associée à un ensemble (1) de rouleaux du laminoir qui est situé du côté d'entrée et qui est par exemple réalisé sous forme de rouleau en S, et au moyen de laquelle la vitesse de rotation de l'ensemble (1) de rouleaux du côté d'entrée peut être régulée en fonction de la consigne (V₁*) de vitesse de rotation de l'ensemble (4) de rouleaux du côté de sortie, de l'épaisseur (H₀*) de consigne du feuillard métallique à l'entrée du laminoir et de l'écart (Δh₀) de l'épaisseur du feuillard par rapport à cette épaisseur (H₀*) de consigne.

3. Dispositif de régulation suivant la revendication 2, suivant lequel un élément (7) de commande est associé à la deuxième unité (6) de régulation de vitesse de rotation, élément qui commande la deuxième unité (6) de régulation de vitesse de rotation en fonction de l'épaisseur (H₀*) prescriptible de consigne du feuillard du côté d'entrée et de l'écart (Δh₀) de l'épaisseur du feuillard par rapport à cette épaisseur (H₀*) de consigne.

4. Dispositif de régulation suivant la revendication 3, suivant lequel l'élément (7) de commande de ta deuxième unité (6) de régulation de vitesse de rotation est raccordé par l'intermédiaire d'un premier organe (8) de régulation de débit massique à un appareil (9) de mesure d'épaisseur de feuillard qui est disposé, dans la direction d'avancement du feuillard, en aval de l'ensemble (1) de rouleaux du côté d'entrée du laminoir.

5. Dispositif de régulation suivant l'une des revendications 1 à 4, qui comprend une troisième unité (10) de régulation de vitesse de rotation qui est associée à la cage (3) de laminoir et au moyen de laquelle la vitesse de rotation de la cage (3) de laminoir peut être régulée en fonction de la consigne (V₁*) fixe de vitesse de rotation prescrite pour l'ensemble (4) de rouleaux de sortie, en tenant compte des déplacements de point de travail apparaissant dans la région de la cage (3) de laminoir.

6. Dispositif de régulation suivant la revendication 5, suivant lequel la troisième unité (10) de régulation de vitesse de rotation est raccordée à un deuxième organe (11) de régulation de débit massique, qui est raccordé à un premier élément (12) de mesure de traction de feuillard disposé en amont de la cage (3) de laminoir dans la direction d'avancement du feuillard et à un deuxième élément (13) de mesure de traction de feuillard disposé en aval de la cage (3) de laminoir dans la direction d'avancement du feuillard.

7. Dispositif de régulation suivant la revendication 6, suivant lequel sont associées à la cage (3) de laminoir une unité (14) de régulation de traction, qui est raccordée au premier élément (12) de mesure de traction de feuillard et au moyen de laquelle la traction d'entrée de la cage (3) de laminoir peut être contrôlée par un premier algorithme de régulation en réglant cette cage, et une unité (15) de régulation de cage, au moyen de laquelle, à l'aide d'un deuxième algorithme de régulation et d'un entraînement de la cage (3) de laminoir en tant qu'organe final, on peut réaliser une courbe de traction constante sur l'emprise de la cage (3) de laminoir.
